# EUROPÄISCHE PATENTSCHRIFT

(11) **EP 0 606 436 B1**
(45) Veröffentlichungstag und Bekanntmachung des Hinweises auf die Patenterteilung: **02.10.1996**
(21) Anmeldenummer: 93915674.1
(22) Anmeldetag: 29.07.1993
(51) Int. Cl.: F02M 45/08

(54) **KRAFTSTOFF-EINSPRITZDÜSE FÜR BRENNKRAFTMASCHINEN**
FUEL INJECTION NOZZLE FOR INTERNAL COMBUSTION ENGINES
INJECTEUR DE CARBURANT POUR MOTEURS A COMBUSTION INTERNE

(30) Priorität: 05.08.1992 DE 4225805
(43) Veröffentlichungstag der Anmeldung: 20.07.1994
(73) Patentinhaber: ROBERT BOSCH GMBH, 70442 Stuttgart (DE)
(72) Erfinder: HOFMANN, Karl, D-71868 Neckarrems (DE)
(86) Internationale Anmeldenummer: DE9300669
(87) Internationale Veröffentlichungsnummer: WO9403720

(56) Entgegenhaltungen:
- EP-A- 0 240 693
- WO-A-90/08256
- DE-A- 4 126 698
- GB-A- 2 086 473

## Beschreibung

### Stand der Technik

Die Erfindung bezieht sich auf eine Kraftstoff-Einspritzdüse nach der Gattung des Anspruchs 1. Einspritzdüsen dieser Gattung haben zum Senken des Verbrennungsgeräusches eine Vor- und eine Haupteinspritzung durch Hubsteuerung der Ventilnadel.

Bei einer durch die EP-A-240 693 bekannten Einspritzdüse dieser Art stößt die Ventilnadel am Ende des Vorhubs am Kolben der Druckübertragungseinrichtung an, der die Weiterbewegung der Ventilnadel stoppt, bis der Kraftstoffdruck soweit angestiegen ist, daß seine in Öffnungsrichtung auf die Ventilnadel ausgeübte Kraft die Kraft der Schließfeder und die vom Kolben ausgeübte Kraft übersteigt. Die bekannte Einspritzdüse baut zwar klein, jedoch unterliegt die Zwischenwand wegen der Ausbildung der Druckkammer und deren Anschlußkanal einem komplizierten Fertigungsverfahren.

Aus der GB-A-2 086 473, die den nächstkommenden Stand der Technik bildet, ist eine weitere Einspritzdüse bekannt, bei der zwischen der Rückseite der Ventilnadel und einem Zwischenkolben ein Druckraum begrenzt ist. Dieser Druckraum ist dabei während der ersten Hubphase des Ventilgliedes gar nicht oder nur über eine Drossel entlastbar, so daß der Vorhub des Ventilgliedes gedämpft ist und nur ein sehr flacher Öffnungshubverlauf erfolgt. Nach dem Durchlaufen der Vorhubbewegung wird dann der Druckraum über einen größeren Öffnungsquerschnitt druckentlastet, so daß die Öffnungshubbewegung entgegen der Kraft der Rückstellfeder nun in dieser zweiten Hubphase sehr rasch erfolgt. Somit wird an dieser Einspritzdüse ein zweistufiger Öffnungshubverlauf erreicht, bei dem zunächst ein sehr kleiner Öffnungsquerschnitt langsam freigegeben wird und in einer zweiten Öffnungshubphase der restliche Öffnungshubweg sehr rasch durchfahren wird.

Demgegenüber liegt der Erfindung die Aufgabe zugrunde, einen zweistufigen Öffnungshubverlauf des Ventilgliedes in konstruktiv einfacher Weise zu formen, bei dem der öffnungshubverlauf des Vorhubes relativ steil ist, während nach dem Durchlaufen des Vorhubes ein flacheres Öffnen der Ventilnadel erfolgt.

### Vorteile der Erfindung

Die erfindungsgemäße Kraftstoff- Einspritzdüse mit den Merkmalen des Patentanspruchs 1 hat den Vorteil, daß zum Erzielen eines gestuften Öffnungshubes der Schließnadel bis auf den Kolben die gleichen Teile wie bei einem Ein-Federhalter verwendet sind, wobei der Kolben durch besondere, aber dennoch einfach herstellbare Gestaltung des die Schießkraft der Schließfeder auf die Ventilnadel übertragenden Druckbolzens gebildet ist.

Durch die in den Unteransprüchen enthaltenen Merkmale sind vorteilhafte Weiterbildungen der Einspritzdüse nach dem Anspruch 1 möglich.

### Zeichnung

Ausführungsbeispiele der Erfindung sind in der Zeichnung dargestellt und werden im folgenden näher beschrieben. Es zeigen Figur 1 eine Einspritzdüse im Längsschnitt, Figur 2 einen Ausschnitt A aus Figur 1 in vergrößertem Maßstab, links in Schließ- und rechts in Offenstellung der Ventilnadel, und Figur 3 eine Alternative zu dem Ausführungsbeispiel nach Figur 2, ebenfalls links in Schließ- und rechts in Offenstellung der Ventilnadel.

### Beschreibung der Ausführungsbeispiele

Die Einspritzdüse hat einen Düsenkörper 10, der zusammen mit einer Zwischenscheibe 11 mit einer Überwurfmutter 13 an einem Haltekörper 12 festgespannt ist. Im Düsenkörper 10 ist eine Ventilnadel 15 verschiebbar gelagert, die mit einem nach innen gekehrten Ventilsitz 16 im Düsenkörper 10 zusammenarbeitet, der mehreren Spritzöffnungen 17 vorgelagert ist. Die Führungsbohrung 18 der Ventilnadel 15 ist wie üblich an einer Stelle zu einem Druckraum 19 erweitert, in dessen Bereich die Ventilnadel 15 eine Druckschulter 19 hat und der über einen Kanal 22 und einen Filterkörper 23 mit einem Stutzen 24 am Haltekörper 12 zum Anschließen einer Kraftstoffleitung verbunden ist. Der an der Druckschulter 20 der Ventilnadel 15 angreifende Kraftstoff schiebt die Ventilnadel 15 entgegen dem abgestuften Kraftverlauf einer im folgenden beschriebenen Schließkraftanordnung nach oben, wobei der Kraftstoff in einer Voreinspritzphase und einer Haupteinspritzphase durch die Spritzöffnungen 17 ausgespritzt wird.

Im Haltekörper 12 ist eine Federkammer 26 zur Aufnahme einer Schließfeder 27 gebildet, die sich einerseits über eine Scheibe 28 am Boden der Kammer 26 und andererseits auf einem Druckstück 29 abstützt. Das Druckstück 29 liegt auf einem Kolben 30 auf, der in einer zylindrischen Durchgangsbohrung 31 in der Zwischenscheibe 11 dicht geführt ist. Der Kolben 30 durchsetzt die Durchgangsbohrung 31 vollständig und stützt sich auf der Ventilnadel 15, diese in Schließrichtung belastend, ab.

Die einander zugewandten Seiten des Kolbens 30 und der Ventilnadel 15 begrenzen zusammen mit einer Erweiterung 32 der Führungsbohrung 18 im Düsenkörper 10 nahe der Zwischenscheibe 11 und einer naheliegenden Teilfläche der Zwischenscheibe 11 eine Druckkammer 33. Eine Längsnut 35 im Mantel des Kolbens 30 verbindet diese Druckkammer 33 zeitweise mit der Federkammer 26, die über einen Leckkanal 38 und einen Anschlußstutzen 39 druckentlastet ist. Nahe der die Druckkammer 33 begrenzenden Seite des Kolbens 30 ist die Längsnut 35 von einer Steuerkante 36 begrenzt, welche in Schließstellung der Ventilnadel 15 und sich auf dieser abstützendem Kolben 30 von der Ringkante 37 am Übergang der Teilfläche in die Durchgangsbohrung 31 der Zwischenscheibe 11 einen Abstand hᵥ hat, der dem erforderlichen Vorhub der Ventilnadel 11 entspricht. Anstelle einer Längsnut 35 im Umfang des Kolbens 30 kann alternativ auch eine flache Abtragung, beispielsweise ein Flächenanschliff am Kolben 30 angeordnet sein.

Der Durchmesser d_{K} bzw. die hydraulische Wirkfläche des Kolbens 30 ist kleiner als der Durchmesser D_{N} bzw. die Wirkfläche der Ventilnadel 15. Beim Ausführungsbeispiel nach Figur 2 sind die die Druckkammer 33 begrenzende Stirnseite 41 der Ventilnadel 15 eben und die gegenüberliegende Stirnseite 42 des Kolbens 30 ballig ausgebildet. Alternativ dazu hat beim Ausführungsbeispiel nach Figur 3 die Ventilnadel 15, wie auch üblich, einen über eine Schulter 43 abgesetzten Druckzapfen 44, der mit Spiel in eine Sackbohrung 45 des Kolbens 30 ragt und diesen am Grund 46 der Sackbohrung 45 abstützt.

Die erfindungsgemäße Einspritzdüse arbeitet wie folgt: Beim Zuführen von Kraftstoff von einer Einspritzpumpe durch den Kanal 22 in den Druckraum 19 wird bei Erreichen eines bestimmten Öffnungsdruckes die Ventilnadel 15 entgegen der Wirkung der Schließfeder 27, welche die Ventilnadel 15 mittelbar über den Kolben 30 belastet, vom Ventilsitz 16 abgehoben; die Einspritzung beginnt. Bei steigendem Druck hebt die Ventilnadel 15 weiter vom Ventilsitz 16 ab und verschiebt dabei den Kolben 30, bis dessen Steuerkante 36 nach einem Vorhub hᵥ die Verbindung der Druckkammer 33 mit der Federkammer 26 unterbricht. Während dieser Vorhubphase verdrängt die Ventilnadel 15 aufgrund ihres großen Durchmessers mehr Kraftstoffvolumen in der Druckkammer 33 als durch unmittelbares Verschieben des Kolbens 30 frei wird, der einen kleineren Durchmesser hat. Das Differenzvolumen wird dabei aus der Druckkammer 33 durch die Längsnut 35 im Kolben 30 in die druckentlastete Federkammer 36 verdrängt. Die Schließfeder 27 wird während dieser Vorhubphase mit einer Kraft gespannt, die sich aus dem ansteigenden Kraftstoffzuführdruck in Verbindung mit der Wirkfläche der Ventilnadel 15 unter Vernachlässigung der Reibungsverluste ergibt. Am Ende des Vorhubs hᵥ, wenn die Steuerkante 36 des Kolbens 30 die Druckkammer 33 absperrt, baut sich anschließend unter der Pumpwirkung der Ventilnadel 15, die weiterhin vom steigenden Zuführdruck beaufschlagt ist, in der Druckkammer 33 ein Steuerdruck auf, der den Kolben 30 beaufschlagt. Dieser Steuerdruck ist, da die Wirkfläche an der Zuführseite der Ventilnadel 15 und die Wirkfläche an der die Druckkammer 33 begrenzenden Seite gleich groß sind, im wesentlichen gleich dem Zuführdruck. Ab dem Zeitpunkt aber, wo die Druckkammer 33 abgesperrt worden ist, verdrängt das von der Ventilnadel 15 verdrängte Volumen den Kolben 30, der von der um den Vorhub hᵥ weiter vorgespannten Schließfeder 26 belastet ist. Da aber die Wirkfläche des Kolbens 30 kleiner ist als die der Ventilnadel 15, und damit am Ende des Vorhubs h_{V} die vom Kolben 30 erzeugte Kraft kleiner als die von der Ventilnadel 15 erzeugte Kraft ist, die der Schließfederkraft gleich ist, verbleibt der Kolben 30 so lange in Anlage an der Ventilnadel 15, bis der Zuführdruck und damit auch der Steuerdruck in der Druckkammer 33 so weit gestiegen sind, daß die vom Kolben 30 erzeugte Kraft die am Ende des Vorhubs erreichte Vorspannkraft der Schließfeder 27 in der Vorhubstellung übersteigt. Während dieser Zeit verbleibt auch die Ventilnadel 15 in Vorhubstellung. Erreicht dann der Zuführdruck und damit auch der Steuerdruck in der Druckkammer 33 einen Wert, aufgrund dessen der Kolben 30 mit einer Kraft belastet wird, die der der vorgespannten Schließfeder 26 gleichkommt und größer wird, setzt eine hydraulische Hubumsetzung von der Ventilnadel 15 auf den Kolben 30 ein, aufgrund der das Spannen der Schließfeder 27 nun vom Kolben 30 durchgeführt wird. In Abhängigkeit von der Differenz des Durchmessers der Ventilnadel 15 und des Kolbens 30 verschiebt sich nun der Kolben 30 bei weiterem Druckanstieg pro Hubeinheit der Ventilnadel 15 um eine größere Hubeinheit. Der Kolben 30 hebt dadurch von der Stirnseite 41 der Ventilnadel 15 ab und entfernt sich von dieser immer mehr, bis die Ventilnadel 15 mit ihrer Stirnseite 41, bzw. Schulter 43 nach Durchlaufen des Gesamthubes h_{g} an der Zwischenscheibe 11 anschlägt. Da, wie oben erwähnt, die Wirkfläche des Kolbens 30 kleiner ist als die der Ventilnadel 15, wird nach Zurücklegen des Vorhubs hᵥ der Weg des Kolbens 30 größer als der der Ventilnadel 15. Dies hat zur Folge, daß bei gleicher Federsteifigkeit die vom Kolben 30 über das hydraulische Kissen in der Druckkammer 33 auf die Ventilnadel 15 ausgeübte Schließkraft größer wird, die Charakteristik der beschriebenen Einspritzdüse also der eines Zweifederhalters entspricht.

## Patentansprüche

1. Kraftstoffeinspritzdüse für Brennkraftmaschinen mit einem Düsenkörper (10), in dem eine nach innen öffnende Ventilnadel (15) verschiebbar gelagert ist, mit einem den Düsenkörper (10) über eine Zwischenwand (11) tragenden Haltekörper (12), in welchem eine Federkammer (26) zu Aufnahme einer die Ventilnadel (15) im Schließsinn belastende Schließfeder (27) gebildet ist, und mit einer die Zwischenwand (11) durchsetzenden, die Kraft der Schließfeder (27) auf die Ventilnadel (15) übertragenden Kraftübertragungseinrichtung, welche einen einen Druckraum (33) begrenzenden Kolben (30) aufweist, dessen hydraulische Wirkfläche kleiner ist als die der Ventilnadel (15), wobei die Ventilnadel (15) mit ihrer der Ventilseite entgegengesetzten Seite den Druckraum (33) begrenzt, wobei der Kolben (30) einerseits den Druckraum (33) zur Ventilnadel (15) hin begrenzt und andererseits von der Schließfeder (27) belastet ist, dadurch gekennzeichnet, daß der Kolben (30) eine eine Verbindung zu einer druckenlasteten Seite (26) und der Druckkammer (33) steuernde Steuerkante (36) aufweist, über welche in der Schließstellung und während des Vorhubs der Ventilnadel (15), währenddessen der Kolben (30) unter der Kraft der Schließfeder (27) gegen die Ventilnadel (15) gedrückt wird, eine Verbindung zwischen der Druckraum (33) und der druckentlasteten Seite (26) besteht und diese Verbindung nach Zurücklegen des Vorhubs (vₕ) beim Resthub der Ventilnadel (15) und des Kolbens (30) unterbrochen wird, so daß der Resthub des Kolbens (30) durch hydraulische Hubumsetzung erfolgt.

2. Kraftstoff-Einspritzdüse nach Anspruch 1, dadurch gekennzeichnet, daß die Zwischenwand (11) von einer zwischen dem Düsenkörper (10) und dem Haltekörper (12) eingespannten Zwischenscheibe (11) gebildet ist, und daß die Druckraum (33) im Bereich der beiden aneinander angrenzenden Endbereiche des Druckkörpers (10) und der Zwischenscheibe (11) liegt.

3. Kraftstoff-Einspritzdüse nach Anspruch 2, dadurch gekennzeichnet, daß die Druckraum (33) von einer Erweiterung (32) der Führungsbohrung (18) für die Ventilnadel (15) an dem der Zwischenscheibe (11) nahen Ende des Düsenkörpers (10) umfaßt wird.

4. Kraftstoff-Einspritzdüse nach einem der Ansprüche 1 bis 3, dadurch gekennzeichnet, daß sich an die Steuerkante (36) des Kolbens (30) eine in die Federkammer (26) des Haltekörpers (12) führende Längsnut (35) oder Abtragung anschließt.

5. Kraftstoff-Einspritzdüse nach Anspruch 4, dadurch gekennzeichnet, daß der Kolben (30) an seiner der Ventilnadel (15) zugewandten Stirnseite ballig ausgebildet ist und die gegenüberliegende Stirnseite (41) der Ventilnadel (15) eben ist.

6. Kraftstoff-Einspritzdüse nach Anspruch 4, dadurch gekennzeichnet, daß der Kolben (30) eine Sackbohrung (45) hat, in die ein Druckzapfen (44) der Ventilnadel (15) eingreift.

## Claims

1. Fuel injection nozzle for internal combustion engines with a nozzle body (10) in which an inward-opening valve needle (15) is displaceably mounted, with a holding body (12) which carries the nozzle body (10) by way of an intermediate wall (11) and in which a spring chamber (26) is formed in order to receive a closing spring (27) which loads the valve needle (15) in the closing direction, and with a force transmission device which passes through the intermediate wall (11), transmits the force of the closing spring (27) to the valve needle (15) and has a piston (30) which delimits a pressure space (33) and the hydraulic effective area of which is smaller than that of the valve needle (15), the valve needle (15) delimiting the pressure space (33) with its end remote from the valve end, the piston (30) on the one hand delimiting the pressure space (33) in the direction of the valve needle (15) and on the other hand being loaded by the closing spring (27), characterized in that the piston (30) has a control edge (36) which controls a connection to a pressure-relieved side (26) and to the pressure chamber (33) and via which, in the closed position and during the preliminary stroke of the valve needle (15), during which the piston (30) is pressed against the valve needle (15) by the force of the closing spring (27), there is a connection between the pressure space (33) and the pressure-relieved side (26) and, after the preliminary stroke (vₕ) has been travelled, this connection is interrupted during the residual stroke of the valve needle (15) and of the piston (30), with the result that the residual stroke of the piston (30) takes place by virtue of hydraulic stroke transfer.

2. Fuel injection nozzle according to Claim 1, characterized in that the intermediate wall (11) is formed by an intermediate disc (11) which is clamped between the nozzle body (10) and the holding body (12), and in that the pressure space (33) is situated in the region of the two mutually adjoining end regions of the nozzle body (10) and of the intermediate disc (11).

3. Fuel injection nozzle according to Claim 2, characterized in that the pressure space (33) is surrounded by an expanded portion (32) of the guide hole (18) for the valve needle (15) at that end of the nozzle body (10) which is close to the intermediate disc (11).

4. Fuel injection nozzle according to one of Claims 1 to 3, characterized in that a longitudinal groove (35) or cut leading into the spring chamber (26) of the holding body (12) adjoins the control edge (36) of the piston (30).

5. Fuel injection nozzle according to Claim 4, characterized in that the piston (30) is of spherical design at its end facing the valve needle (15), and the opposing end (41) of the valve needle (15) is flat.

6. Fuel injection nozzle according to Claim 4, characterized in that the piston (30) has a blind hole (45) into which a pressure stud (44) of the valve needle (15) engages.

## Revendications

1. Injecteur de carburant pour moteurs à combustion interne comprenant un corps (10) recevant en coulissement une aiguille d'injecteur (15) ouverte vers l'intérieur, ainsi qu'un organe de fixation (12) portant le corps d'injecteur (10) par une cloison intermédiaire (11), corps dans lequel est formée une chambre à ressort (26) pour recevoir un ressort d'obturation (27) qui charge l'aiguille (15) dans le sens de la fermeture, et une installation de transmission de force qui traverse la cloison intermédiaire (11) et transmet la force du ressort d'obturation (27) à l'aiguille d'injecteur (15), installation de transmission de force qui comprend un piston (30) délimitant une chambre de pression (33), la surface active hydraulique du piston étant inférieure à celle de l'aiguille d'injecteur (15), cette aiguille (15) délimitant par son côté opposé à celui de l'injection, la chambre de pression (33), le piston (30) délimitant d'un côté la chambre de pression (33) vers l'aiguille (15) et son autre côté étant chargé par un ressort de fermeture (27), caractérisé en ce que le piston (30) comprend une arête de commande (36) commandant la liaison vers un côté déchargé en pression (26) et vers la chambre de pression (33), en ce qu'en position de fermeture et pendant la course préalable de l'aiguille (15), pendant que le piston (30) est poussé sous la force du ressort d'obturation (27) contre l'aiguille (15), cette arête permet une liaison entre la chambre de pression (33) et le côté (26) déchargé en pression, et en ce qu'après avoir parcouru la course préalable (vₕ), au cours de la course résiduelle de l'aiguille d'injecteur (15) et du piston (30), cette liaison est coupée, de sorte que la course résiduelle du piston (30) se fait par conversion hydraulique de course.

2. Injecteur de carburant selon la revendication 1, caractérisé en ce que la cloison (11) est formée par une rondelle intermédiaire (11) fixée entre le corps d'injecteur (10) et le corps de support (12) et en ce que la chambre de pression (33) est située au niveau des deux zones d'extrémité adjacentes du corps de pression (30) et la rondelle intermédiaire (11).

3. Injecteur de carburant selon la revendication 2, caractérisé en ce que la chambre de pression (33) est formée par une extension (32) du perçage de guidage (18) de l'aiguille d'injecteur (15) à l'extrémité du corps d'injecteur (10) proche de la rondelle intermédiaire (11).

4. Injecteur de carburant selon l'une des revendications 1 à 3, caractérisé en ce que l'arête de commande (36) du piston (30) se poursuit par une rainure longitudinale (35) ou une partie enlevée conduisant à la chambre à ressort (26) du corps de support (12).

5. Injecteur de carburant selon la revendication 4, caractérisé en ce que le piston (30) a une face bombée tournée vers l'aiguille d'injecteur (15) et la face frontale (41) opposée de l'aiguille (15) est plane.

6. Injecteur de carburant selon la revendication 4, caractérisé en ce que le piston (30) présente un perçage borgne (45) dans lequel vient prendre un ergot de pression (44) de l'aiguille d'injecteur (15).
